# EUROPÄISCHE PATENTSCHRIFT

(11) **EP 2 250 114 B1**
(45) Veröffentlichungstag und Bekanntmachung des Hinweises auf die Patenterteilung: **24.06.2026**
(21) Anmeldenummer: 09716822.3
(22) Anmeldetag: 20.02.2009
(51) Int. Cl.: B66B 5/00

(54) **AUFZUGSANLAGE UND VERFAHREN ZUR WARTUNG EINER SOLCHEN AUFZUGSANLAGE**
LIFT FACILITY AND METHOD FOR MAINTAINING THE SAME
INSTALLATION D'ASCENSEUR ET PROCÉDÉ D'ENTRETIEN D'UNE TELLE INSTALLATION D'ASCENSEUR

(30) Priorität: 06.03.2008 EP 08102359; 10.03.2008 US 35126
(43) Veröffentlichungstag der Anmeldung: 17.11.2010
(73) Patentinhaber: INVENTIO AG, 6052 Hergiswil (CH)
(72) Erfinder: SCHUSTER, Kilian, CH-6004 Luzern (CH); CARPARELLI, Donato, CH-6963 Lugano-Pregasona (CH)
(74) Vertreter: Inventio AG
(86) Internationale Anmeldenummer: PCT/EP2009/052024
(87) Internationale Veröffentlichungsnummer: WO 2009/109471

(56) Entgegenhaltungen:
- EP-A1- 0 776 855
- EP-A1- 1 277 689
- EP-A1- 1 415 947
- EP-A2- 1 076 030
- WO-A1-2004/043842
- WO-A1-2007/020322
- GB-A- 2 065 058

## Beschreibung

Die Erfindung betrifft eine Aufzugsanlage und ein Verfahren zur Wartung einer solchen Aufzugsanlage gemäss dem Oberbegriff der unabhängigen Ansprüche.

EP1415947A1 beschreibt eine Vorrichtung und ein Verfahren zur Fernwartung einer Aufzugsanlage, wobei die Vorrichtung an der Aufzugsanlage installiert ist und erste Signale der Aufzugsanlage in zweite Signale wandelt und diese zweiten Signale an ein Telekommunikations-Netz weiterleitet. Die Vorrichtung weist einen Prozessor und einen computerlesbaren Datenspeicher in einem Gehäuse auf und mindestens eine Fernwartungs-Funktion ist durch Laden aus dem computerlesbaren Datenspeicher in den Prozessor aktivierbar. Auf diese Weise lassen sich Sensoren bzw. Aktoren der Aufzugsanlage mit der Vorrichtung verbinden und von diesen Sensoren bzw. Aktoren stammende erste Signale an die Vorrichtung übermitteln. Die in der Vorrichtung gewandelten zweiten Signale werden nach Weiterleitung im Telekommunikations-Netz in einer entfernten Wartungszentrale ausgewertet.

GB 2 065 058 A beschreibt einen integrierten Steuersatz für Aufzugstüren, der einen Rahmen umfasst, in dem ein Systemantriebsmotor, ein Encoder, eine elektronische Steuervorrichtung und eine Anzahl von Potentiometern und Drucktasten integriert sind. Mit den Potentiometern und Drucktasten kann der Steuersatz an die Art der Tür des installierten Aufzugs angepasst werden. In einem Testmodus kann mit einem Potentiometer die Geschwindigkeit eingestellt werden, mit der die Aufzugstür öffnet, und mit einem anderen Potentiometer kann die Geschwindigkeit eingestellt werden, mit der die Aufzugstür schliesst.

EP 1 277 689 A beschreibt eine Positionsdetektorvorrichtung, die eine Position einer Aufzugskabine im Aufzugsschacht detektiert. Im Schacht sind dafür Aktivierungshebel angeordnet. Die Positionsdetektorvorrichtung umfasst einen ersten Detektor, der eine Aufzugskabine erfasst, die durch eine Zwischenzone zwischen benachbarten Stockwerken fährt und einen Aktivierungshebel kontaktiert. Ein zweiter Detektor erfasst die Aufzugskabine, wenn sie sich auf einem Stockwerk befindet und dort weitere Aktivierungshebel kontaktiert. Aus den Ausgangssignalen der ersten und zweite Detektoren erzeugt und speichert ein Positionserfassungsmittel ein Kabinenpositionssignal. Das gespeicherte Kabinenpositionssignal wird nur dann aktualisiert, wenn der erste und der zweite Detektor nacheinander betrieben werden. Auch EP 0776855 A1 ist ein gutes Beispiel für die bekannten Systeme im Bereich der Aufzüge.

Die vorliegende Erfindung stellt sich zur **Aufgabe,** diese Vorrichtung und dieses Verfahren weiterzuentwickeln.

Gelöst wird diese Aufgabe durch die Erfindung gemäss der Definition der unabhängigen Ansprüche.

**Erfindungsgemäss** weist die Aufzugsanlage eine Vorrichtung zum Erfassen von mehreren Sensorsignalen auf. Die Vorrichtung ist an mindestens einer Kabine oder einem Gegengewicht der Aufzugsanlage montiert. Die Vorrichtung umfasst mindestens einen Prozessor und mindestens einen computerlesbaren Datenspeicher in ein Bewegungssensor und/oder ein Rauchsensor. Vorteilhafterweise erfasst der zweite Sensor das Kabineninnere und/oder das Öffnen bzw. Schliessen mindestens einer Tür und/oder mindestens einen Schacht. Vorteilhafterweise ist die Tür eine Kabinentür und/oder eine Stockwerkstür und der zweite Sensor erfasst eine Kabinentürschwelle und eine Stockwerktürschwelle. Vorteilhafterweise wird mindestens ein Inneres des Schachts erfasst, vorteilhafterweise wird mindestens ein Ende des Schachts erfasst.

Dies hat den besonderen Vorteil, dass eine Kabinenbelegung bzw. das Funktionieren der Tür bzw. einer Kabinenbeleuchtung bzw. die Positionierung der Kabine auf einem Stockwerk bzw. ein Betreten des Schachts durch eine Person bzw. Veränderungen im Schacht wie Rauch bzw. spezielle Geräusche, usw. von der Vorrichtung erfasst wird.

Vorteilhafterweise weist die Vorrichtung mindestens eine Kommunikationsschnittstelle auf. Die Kommunikationsschnittstelle ist im und/oder am Vorrichtungsgehäuse angeordnet ist. Über die Kommunikationsschnittstelle werden weitere Sensorsignale mindestens eines ausserhalb des Vorrichtungsgehäuses angeordneten Sensors erfasst.

Dies bringt den Vorteil, dass die Kommunikationsschnittstelle weitere Sensorsignale von ausserhalb des Vorrichtungsgehäuses erfassen kann, was zu einer grösseren Vielfalt sowie höheren Genauigkeit bei der Auswertung der Sensorsignale führt.

Vorteilhafterweise ist die Vorrichtung unterhalb der Kabine oder des Gegengewichts montiert. Vorteilhafterweise ist die Vorrichtung oberhalb der Kabine oder des Gegengewichts montiert. Vorteilhafterweise ist die Vorrichtung seitlich der Kabine oder am Gegengewicht montiert. Vorteilhafterweise ist mindestens ein zweiter Sensor über ein Stativ mit dem Vorrichtungsgehäuse verbunden. Vorteilhafterweise ist mindestens ein zweiter Sensor über ein räumlich ausrichtbares Stativ mit dem Vorrichtungsgehäuse verbunden.

Dies bringt den weiteren Vorteil, dass die Vorrichtung vielfältig an der Kabine oder am Gegengewicht montierbar ist. Auch ist vorteilhaft, dass der zweite Sensor selektiv auf die Aufzugsanlage ausrichtbar ist, was die Qualität der Signalinformation erhöht.

Vorteilhafterweise übermittelt der erste Sensor erste Sensorsignale über mindestens eine Signalleitung an den Prozessor und/oder den computerlesbaren Datenspeicher. Vorteilhafterweise übermittelt der zweite Sensor zweite Sensorsignale über mindestens eine Signalleitung an den Prozessor und/oder den computerlesbaren Datenspeicher. Vorteilhafterweise übermittelt die Kommunikationsschnittstelle weitere Sensorsignale über mindestens eine Signalleitung an den Prozessor und/oder den computerlesbaren Datenspeicher. Vorteilhafterweise ist mindestens ein Computerprogramm-Mittel über mindestens eine Signalleitung aus dem computerlesbaren Datenspeicher in den Prozessor geladen. Vorteilhafterweise werden in einem ersten Verfahrensschritt die übermittelten ersten Sensorsignale vom Computerprogramm-Mittel ausgewertet. Vorteilhafterweise werden in einem zweiten Verfahrensschritt die übermittelten zweiten Sensorsignale vom Computerprogramm-Mittel ausgewertet. Vorteilhafterweise werden in einem weiteren Verfahrensschritt die übermittelten weiteren Sensorsignale vom Computerprogramm-Mittel ausgewertet.

Dies bringt den Vorteil, dass die erfassten Sensorsignale bereits von der Vorrichtung ausgewertet werden und nicht an eine externe Auswerteeinheit weitergeleitet werden müssen.

Vorteilhafterweise wird/werden aus den ersten Sensorsignalen als mindestens eine Wartungsinformation "Differenzierung der Stockwerksposition der Kabine" bzw. "Zeitverlauf der Stockwerksposition der Kabine" bzw. "Anzahl der Kabinenfahrten" bzw. "Zeitdauer einer Kabinenfahrt" bzw. "Zeitdauer der Kabinenfahrten" bzw. "Zeitverlauf der Kabinenfahrten" bzw. "Anzahl der Stockwerkhalte der Kabine" bzw. "Zeitdauer eines Stockwerkhalts der Kabine" bzw. "Zeitdauer der Stockwerkhalte der Kabine" bzw. "Zeitverlauf der Stockwerkhalte der Kabine" bzw. "von der Kabine zurückgelegte Wegstrecke" bzw. "horizontale Vibrationen der Kabine" bzw. "vertikale Vibrationen der Kabine" ausgewertet.

Vorteilhafterweise wird aus den zweiten Sensorsignalen als mindestens eine Wartungsinformation "augenblickliche Kabinenbelegung" bzw. "Zeitverlauf der Kabinenbelegung" bzw. "Anzahl der Türbewegungen" bzw. "augenblicklicher Türzustand" bzw. "Zeitdauer der Türbewegung" bzw. "Zeitverlauf der Türbewegung" bzw. "augenblicklicher Zustand der Kabinenbeleuchtung" bzw. "Zeitverlauf der Kabinenbeleuchtung" bzw. "horizontale und/oder vertikale Bündigkeit der Kabinentürschwelle mit einer Stockwerktürschwelle" bzw. "Zeitverlauf der Bündigkeit der Kabinentürschwelle mit einer Stockwerktürschwelle" bzw. "augenblicklicher Schachtzustand" bzw. "Zeitverlauf des Schachtzustands" bzw. "Geräuschpegel aus einem Kabineninnern" bzw. "Geräuschpegel von einem Türantrieb" bzw. "Geräuschpegel aus einem Schacht" bzw. "Zeitverlauf eines solchen Geräuschpegels" bzw. "Rauch aus einem Kabineninnern" bzw. "Rauch aus einem Innern eines Schachts" ausgewertet.

Vorteilhafterweise werden mehrere Wartungsinformationen durch das Computerprogramm-Mittel logisch miteinander verknüpft. Vorteilhafterweise wird eine Wartungsinformation "Anzahl der Kabinenfahrten" mit einer Wartungsinformation "Zeitverlauf der Kabinenbelegung" logisch zu einer Wartungsinformation "Differenzierung der Kabinenbelegung" verknüpft bzw. werden eine Wartungsinformation "Zeitdauer einer Kabinenfahrt" und eine Wartungsinformation "Zeitdauer eines Stockwerkhalts der Kabine" und eine Wartungsinformation "augenblickliche Kabinenbelegung" logisch miteinander zu einer Wartungsinformation "eingeschlossener Passagier" verknüpft.

Dies hat den besonderen Vorteil, dass das Computerprogramm-Mittel Wartungsinformationen logisch verknüpft und intelligent ausgewertet werden.

Vorteilhafterweise werden bei der Wartungsinformation "Differenzierung der Kabinenbelegung" Kabinenfahrten in eine "Anzahl der Leerfahrten" und eine "Anzahl der Lastfahrten" bzw. in eine "Anzahl der Kabinenfahrten ohne Passagiere" bzw. "Anzahl der Kabinenfahrten mit einem Passagier" bzw. "Anzahl der Kabinenfahrten mit zwei Passagieren" bzw. "Anzahl der Kabinenfahrten mit drei Passagieren" bis hin zur "Anzahl der Volllastfahrten" unterteilt.

Dies hat den Vorteil, dass die Wartungsinformation "Differenzierung der Kabinenbelegung" auf einfache Art und Weise eine Aussage über das tatsächliche Passagieraufkommen liefert.

Vorteilhafterweise wird mindestens eine Wartungsinformation vom Computerprogramm-Mittel mit mindestens einem Referenzwert verglichen. Der Referenzwert wird über die Signalleitung aus dem computerlesbaren Datenspeicher in den Prozessor geladen. Bei negativem Vergleichsergebnis wird vom Computerprogramm-Mittel mindestens eine Alarmmeldung generiert, bei positivem Vergleichsergebnis wird vom Computerprogramm-Mittel mindestens eine Verfügbarkeitsmeldung generiert. Vorteilhafterweise wertet das Computerprogramm-Mittel die erfassten Sensorsignale stockwerkspezifisch aus.

Vorteilhafterweise weist die Vorrichtung mindestens ein Kommunikationsmodul auf, das im und/oder am Vorrichtungsgehäuse angeordnet ist. Vorteilhafterweise übermittelt das Kommunikationsmodul mindestens eine Meldung in mindestens einem Netzwerk. Vorteilhafterweise ist der Prozessor über mindestens eine Signalleitung mit dem Kommunikationsmodul verbunden. Vorteilhafterweise wird die Alarmmeldung bzw. die Verfügbarkeitsmeldung vom Prozessor über die Signalleitung an das Kommunikationsmodul übermittelt und vom Kommunikationsmodul im Netzwerk übermittelt.

Vorteilhafterweise wird die Meldung im Netznetz an mindestens eine entfernte Wartungszentrale übermittelt. Vorteilhafterweise wird mindestens ein erfasstes Sensorsignal bzw. mindestens ein ausgewertetes Sensorsignal bzw. mindestens eine Wartungsinformation mit der Meldung an die entfernte Wartungszentrale übermittelt. Vorteilhafterweise empfängt die entfernte Wartungszentrale mindestens eine Meldung mit mindestens einem Kommunikationsmodul im Netzwerk. Die entfernte Wartungszentrale überprüft die übermittelte Meldung. Falls eine Alarmmeldung übermittelt wird, so untersucht die entfernte Wartungszentrale das mit der Alarmmeldung übermittelte erfasste Sensorsignal bzw. das mit der Alarmmeldung übermittelte ausgewertete Sensorsignal bzw. die mit der Alarmmeldung übermittelte Wartungsinformation und bestellt falls eine mit der Alarmmeldung verknüpfte Störung der Aufzugsanlage nicht auf andere Art und Weise behebbar ist, mindestens einen Wartungstechniker, der vor Ort eine entsprechende Wartung der Aufzugsanlage vornimmt.

Vorteilhafterweise wird vom Wartungstechniker mindestens eine Meldung mit mindestens einem Kommunikationsmodul im Netzwerk übermittelt bzw. empfangen. Mit dem Kommunikationsmodul der entfernten Wartungszentrale bzw. mit dem Kommunikationsmodul der Vorrichtung wird im Netzwerk mindestens eine Meldung bzw. mindestens ein erfasstes Sensorsignal bzw. mindestens ein ausgewertetes Sensorsignal bzw. mindestens eine Wartungsinformation an den Wartungstechniker übermittelt.

Dies hat den Vorteil, dass der Wartungstechniker mehrere Wartungen wartungsinformationsunterstützt durchführen kann.

Vorteilhafterweise fragt der Wartungstechniker im Netzwerk eine Wartungsinformation "augenblickliche Kabinenbelegung" bei der entfernten Wartungszentrale bzw. bei der Vorrichtung an, woraufhin mit dem Kommunikationsmodul der entfernten Wartungszentrale bzw. mit dem Kommunikationsmodul der Vorrichtung im Netzwerk eine Wartungsinformation "augenblickliche Kabinenbelegung" übermittelt wird. Vorteilhafterweise wird die Wartungsinformation "augenblickliche Kabinenbelegung" vom Wartungstechniker in einem Maschinenraum der Aufzugsanlage empfangen. Falls die empfangene Wartungsinformation "augenblickliche Kabinenbelegung" keine Passagiere in einer Kabine anzeigt, so wird die Kabine vom Wartungstechniker für eine Wartung temporär stillgelegt.

Vorteilhafterweise wird vom Wartungstechniker in der entfernten Wartungszentrale bzw. auf dem Weg zur Aufzugsanlage eine Wartungsinformation "Zeitverlauf der Türbewegung" untersucht und das korrekte Öffnen bzw. Schliessen mindestens einer Tür stockwerkspezifisch festgestellt.

Dies hat den Vorteil, dass der Wartungstechniker diese Wartung nicht vor Ort durchführen muss, was Kosten und Aufwand spart.

Vorteilhafterweise weist die Vorrichtung eine elektrische Stromversorgung auf, die im und/oder am Vorrichtungsgehäuse angeordnet ist. Vorteilhafterweise versorgt die elektrische Stromversorgung über mindestens eine elektrische Stromleitung den Prozessor, den computerlesbaren Datenspeicher, den ersten Sensor, und optional den zweiten Sensor und/oder den weiteren Sensor und/oder das Kommunikationsmodul mit elektrischem Strom. Vorteilhafterweise ist die elektrische Stromversorgung für eine energetische Autarkie der Vorrichtung von einem Jahr ausgelegt.

Dies hat den speziellen Vorteil, dass die Vorrichtung unabhängig von einer externen elektrischen Stromversorgung des Gebäudes bzw. der Aufzugsanlage betreibbar ist.

Vorteilhafterweise umfasst ein Computerprogrammprodukt mindestens ein Computerprogramm-Mittel, das geeignet ist, das Verfahren zur Wartung einer Aufzugsanlage dadurch zu realisieren, dass mindestens ein Verfahrensschritt ausgeführt wird, wenn das Computerprogramm-Mittel in den Prozessor geladen wird. Vorteilhafterweise umfasst der computerlesbare Datenspeicher ein solches Computerprogrammprodukt.

Vorteilhafterweise ist eine bestehende Aufzugsanlage mit mindestens einer Kabine oder mindestens einem Gegengewicht mit mindestens einer Vorrichtung nachrüstbar, in dem die Vorrichtung unterhalb und/oder oberhalb und/oder seitlich der Kabine oder des Gegengewichts montiert wird.

Vorteilhafterweise wird eine bestehende Aufzugsanlage mit mindestens einer Kabine oder mindestens einem Gegengewicht modernisiert, in dem mindestens eine Vorrichtung an der Kabine oder am Gegengewicht montiert wird, in dem vom Computerprogramm-Mittel erste Sensorsignale bzw. weitere Sensorsignale zu einer Wartungsinformation "Anzahl der Kabinenfahrten" ausgewertet werden und zweite Sensorsignale zu einer Wartungsinformation "Zeitverlauf der Kabinenbelegung" ausgewertet werden. Das Computerprogramm-Mittel verknüpft die Wartungsinformation "Anzahl der Kabinenfahrten" und die Wartungsinformation "Zeitverlauf der Kabinenbelegung" logisch zu einer Wartungsinformation "Differenzierung der Kabinenbelegung". Bei der Modernisierung werden die Leistung eines Kabinenantriebs und die Grösse eines Gegengewichts so ausgelegt, dass sie dem tatsächlichen Verkehrsaufkommen gemäss der Wartungsinformation "Differenzierung der Kabinenbelegung" entsprechen.

Anhand der Figuren werden Ausführungsbeispiele der Erfindung im Detail erläutert. Hierzu zeigt, teilweise schematisiert:
- Fig. 1: eine schematische Sicht eines Teils einer Aufzugsanlage mit Kabinen und Vorrichtungen;
- Fig. 2: eine schematische Sicht eines Teils eines ersten Ausführungsbeispiels einer Vorrichtung mit erstem Sensor der Aufzugsanlage gemäss Fig. 1;
- Fig. 3: eine schematische Sicht eines Teils eines zweiten Ausführungsbeispiels einer Vorrichtung mit erstem Sensor und zweitem Sensor der Aufzugsanlage gemäss Fig. 1;
- Fig. 4: eine schematische Sicht eines Teils eines dritten Ausführungsbeispiels einer Vorrichtung mit zwei ersten Sensoren der Aufzugsanlage gemäss Fig. 1;
- Fig. 5: eine schematische Sicht eines Teils eines vierten Ausführungsbeispiels einer Vorrichtung mit erstem Sensor und zwei zweiten Sensoren der Aufzugsanlage gemäss Fig. 1;
- Fig. 6: eine schematische Sicht eines Teils eines fünften Ausführungsbeispiels einer Vorrichtung mit erstem Sensor, zweitem Sensor und Kommunikationsschnittstelle der Aufzugsanlage gemäss Fig. 1;
- Fig. 7: eine schematische Sicht eines Teils der Aufzugsanlage gemäss Fig. 1 mit einer Vorrichtung gemäss Fig. 3; und
- Fig. 8: eine schematische Sicht eines Teils einer Aufzugsanlage gemäss Fig. 1 mit entfernter Wartungszentrale und Wartungstechniker.

Fig. 1 bis 8 zeigen Ausführungsbeispiele der Erfindung. Die **Aufzugsanlage 100** ist in einem Gebäude mit mehreren Stockwerken S1-S8 installiert. Mindestens eine Kabine 20, 21 verfährt Passagiere zwischen den Stockwerken S1-S8 des Gebäudes in Aufwärts- und Abwärtsrichtung. Fig. 1 zeigt acht Stockwerke S1-S8 und zwei Kabinen 20, 21 in zwei Schächten S20, S21. Die Kabinen 20, 21 werden von Kabinenantrieben 20.4, 21.4 bewegt und sind über nicht eingezeichnete Tragmittel mit ebenfalls nicht eingezeichneten Gegengewichten verbunden. Die zwei Kabinenantriebe 20.4, 21.4 befinden sich in zwei Maschinenräumen S20.1, S21.1. Bei Kenntnis der Erfindung kann der Fachmann aber auch eine Aufzugsanlage mit mehr oder weniger Kabinen für ein Gebäude mit mehr oder weniger Stockwerken realisieren. Die Passagiere können das Kabineninnere 20.1, 21.1 der Kabinen 20, 21 über Stockwerktüren T1-T8 und Kabinentüren 20.3, 21.3 betreten und verlassen. Gemäss Fig. 7 weist jedes Stockwerk S1-S8 mindestens eine Stockwerkstür T1-T8 auf und jede Kabine 20, 21 weist mindestens eine Kabinentür 20.3, 21.3 auf. Die Kabinentüren 20.3, 21.3 und Stockwerktüren T1-T8 werden von Türantrieben 20.4, 21.4 geöffnet bzw. geschlossen. Jede Kabine 20, 21 weist einen Türantrieb 20.2, 21.2 auf. Im Stockwerkhalt werden Kabinentüren 20.3, 21.3 mit Stockwerktüren T1-T8 gekoppelt und vom Türantrieb 20.2, 21.2 gemeinsam geöffnet bzw. geschlossen.

Die **Vorrichtung 10** ist in mehreren Ausführungsbeispielen dargestellt. Gemäss Fig. 2 weist die Vorrichtung 10 einen ersten Sensor 5 auf. Gemäss Fig. 3 weist die Vorrichtung 10 einen ersten Sensor 5 und einen zweiten Sensor 6 auf. Gemäss Fig. 4 weist die Vorrichtung 10 zwei erste Sensoren 5, 5' auf. Gemäss Fig. 5 weist die Vorrichtung 10 einen ersten Sensor 5 und zwei zweite Sensoren 6, 6' auf. Gemäss Fig. 6 weist die Vorrichtung 10 einen ersten Sensor 5, einen zweiten Sensor 6 und eine Kommunikationsschnittstelle 7 auf. Bei Kenntnis der vorliegenden Erfindung kann der Fachmann andere Kombinationen von Sensoren realisieren. Die Vorrichtung 10 weist mindestens ein Vorrichtungsgehäuse 11 auf. Die Sensoren 5, 5', 6, 6' und die Kommunikationsschnittstelle 7 sind im und/oder am Vorrichtungsgehäuse 11 angeordnet. Gemäss Fig. 1 und 6 ist die Vorrichtung 10 unterhalb und oberhalb der Kabine 20, 21 montiert.

Der **erste Sensor 5, 5'** ist ein Positionssensor und/oder Geschwindigkeitssensor und/oder Beschleunigungssensor. Der erste Sensor 5, 5' ist beispielsweise ein mikromechanischer Einzel- oder Mehrfachsensor, der auf einem Substrat angeordnet ist. Der erste Sensor 5, 5' weist mindestens einen Ausgang auf, an dem erste Sensorsignale in Form von Geschwindigkeits- und/oder Beschleunigungssignale abgreifbar sind. Im Folgenden werden Ausführungen eines ersten Sensors 5, 5' beispielhaft erläutert:
- Der Positionssensor ist beispielsweise ein piezo-elektrischer Barometer oder ein Laser Triangulationssensor oder ein Global Positioning System (GPS). Der Höhenmesser oder das GPS erfasst Höhen der Kabine 20, 21 im Schacht S20, S21 mit einer beispielhaften Auflösung von 30 cm. Der Laser Triangulationssensor erfasst Positionen der Kabine 20, 21 im Schacht S20, S21 über einen beispielhaften Wegbereich von 0 bis 200 m mit einer beispielhaften Auflösung von 5 mm.
- Der Geschwindigkeitssensor ist beispielsweise ein Radarsensor oder ein Ultraschallsensor. Der Geschwindigkeitssensor misst Geschwindigkeiten der Kabine 20, 21 im Bereich von 0 bis +/- 10 m/sec und mit einer beispielhaften Auflösung von 10 cm/sec. Der Beschleunigungssensor ist beispielsweise ein Hallsensor oder ein Piezoelektrischer Sensor oder ein Kapazitiver Sensor.
- Der Beschleunigungssensor misst Beschleunigungen und/oder Vibrationen der Kabine 20, 21 in einer, zwei oder drei Achsen mit einer beispielhaften Auflösung von 10 mg vorzugsweise 5 mg. Vibrationen werden Spitze zu Spitze (Peak-to-Peak) gemessen. Bei Kenntnis der vorliegenden Erfindung kann der Fachmann andere Messprinzipien von Geschwindigkeits- und/oder Beschleunigungssensoren verwenden.

Die **zweite Sensor 6, 6'** ist eine Kamera und/oder ein Geräuschpegelsensor und/oder ein Lichtsensor und/oder ein Infrarotsensor und/oder ein Bewegungssensor und/oder ein Rauchsensor. Der zweite Sensor 6, 6' erfasst das Kabineninnere 20.1, 21.1 und/oder das Öffnen bzw. Schliessen mindestens der Tür 20.3, 21.3, T1-T8 und/oder eine Kabinentürschwelle und eine Stockwerktürschwelle und/oder den Türantrieb 20.2, 21.2 und/oder den Schacht S20, S21. Der zweite Sensor 6, 6' weist mindestens einen Ausgang auf, an dem zweite Sensorsignale in Form von Bildsignalen abgreifbar sind. Im Folgenden werden Ausführungen eines zweiten Sensors 6, 6' beispielhaft erläutert:
- Die Kamera weist mindestens eine optische Linse und mindestens einen digitalen Bildsensor auf. Der digitale Bildsensor ist beispielsweise ein Charged Coupled Device (CCD) Sensor oder ein Complementary Metal Oxide Semiconductor (CMOS) Sensor. Die Kamera erfasst Bilder im Spektrum des sichtbaren Lichts. Die Kamera kann Standbilder oder bewegte Bilder mit einer Frequenz von 0 bis 30 Bilder pro Sekunde erfassen. Die Kamera hat eine beispielhafte Auflösung von 1 MPixel und eine beispielhafte Empfindlichkeit von 2 Lux. Die Kamera weist ein motorbetätigtes Zoomobjektiv auf und kann so selbsttätig oder ferngesteuert die Brennweite des Objektivs verändern. Somit lassen sich Gegenstände in verschiedenen Entfernungen in unterschiedlich detaillierten Bildausschnitten erfassen. Die Kamera weist ein motorbetätiges Stativ auf, um so selbsttätig oder ferngesteuert die Orientierung des Objektivs zu verändern. Beispielsweise schwenkt die Kamera oder sie dreht sich. Die Kamera ist mit einer Beleuchtungseinrichtung versehen und kann so bei schwachem Umgebungslicht oder Dunkelheit einen zu erfassenden Gegenstand beleuchten.
- Der Geräuschpegelsensor erfasst Intensitäten und Geräuschpegel. Intensitäten werden mit einer beispielhaften Auflösung von 10⁻³ bis 10⁺⁴ µWm² erfasst, der Geräuschpegel wird in einem beispielhaften Bereich von 30 dB bis 110 dB mit einer beispielhaften Auflösung von 0.1 dB erfasst.
- Der Lichtsensor arbeitet nach dem photoelektrischen Effekt und ist beispielsweise eine Photodiode oder ein Phototransistor. Der Lichtsensor misst die Helligkeit im Bereich von beispielsweise 10 bis 1500 Lux mit einer Auflösung von ±1 %.
- Der Infrarotsensor erfasst berührungslos Wärmestrahlung in einem beispielhaften Temperaturmessbereich von -30 °C bis +500 °C mit einer Auflösung von ±1 %. Der Infrarotsensor liefert Wärmebilder der von Passagieren ausgesandten Wärmestrahlung. Der Bewegungssensor ist beispielsweise ein Ultraschallsensor und erfasst Bewegungen mit einer beispielhaften Auflösung von 1 mm.
- Der Rauchsensor erfasst Rauchpartikel. Beispielsweise handelt es sich um einen optischen- bzw. photoelektrischen Rauchmelder, welcher nach dem Streulichtverfahren (Tyndall-Effekt) arbeitet. Er umfasst eine optische Kammer mit einer Infrarot-Leuchtdiode die einen Prüflichtstrahl aussendet und einen lichtempfindlichen Sensor in Form einer Fotodiode, welche an Rauchpartikeln gestreutes Prüflicht erfasst. Optische Rauchmelder erfassen kalten Rauch (Schwelbrand). Die Empfindlichkeit des Rauchsensors lässt sich verschieden einstellen. Der Ersatz der Infrarot-Leuchtdiode durch einen Laser steigert die Empfindlichkeit des Rauchsensors zusätzlich.

Die **Kommunikationsschnittstelle** 7 ist eine bekannte und bewährte Schnittstelle für die Datenkommunikation mit einem ausserhalb des Vorrichtungsgehäuses 11 angeordneten Sensors. Beispielsweise ist die Kommunikationsschnittstelle 7 eine serielle Schnittstelle wie Universal Serial Bus (USB), RS232, usw. oder die Kommunikationsschnittstelle 7 ist eine parallele Schnittstelle wie Peripheral Component Interconnect (PCI), IEEE 1284, usw.. Die Datenkommunikation mit dem ausserhalb des Vorrichtungsgehäuses 11 angeordneten Sensor erfolgt über mindestens eine Signalleitung zwischen dem Sensor und der Kommunikationsschnittstelle 7.

Die Vorrichtung 10 umfasst mindestens einen **Prozessor 1** und mindestens einen **computerlesbaren Datenspeicher 2,** die im und/oder am Vorrichtungsgehäuse 11 angeordnet sind. Der Prozessor 1 und der computerlesbare Datenspeicher 2 sind auf einer Platine angeordnet und über mindestens eine Signalleitung 8 miteinander verbunden. Der Prozessor 1 und der computerlesbare Datenspeicher 2 kommunizieren bidirektional in einem Netzwerk gemäss bekannten und bewährten Netzwerk-Protokollen wie dem Transmission Control Protocol / Internet-Protocol (TCP/IP), User Datagram Protocol (UDP) oder Internet Packet Exchange (IPX).

Aus dem computerlesbaren Datenspeicher 2 wird mindestens ein **Computerprogramm-Mittel** in den Prozessor 1 geladen und ausgeführt. Das Computerprogramm-Mittel wertet erfasste Sensorsignale aus. Dazu sind die Sensoren 5, 5', 6, 6' und die Kommunikationsschnittstelle 7 über mindestens eine Signalleitung 8 mit dem Prozessor 1 und/oder dem computerlesbaren Datenspeicher 2 verbunden. Die Sensorsignale werden von den Sensoren 5, 5', 6, 6' und die Kommunikationsschnittstelle 7 kontinuierlich bzw. diskontinuierlich erfasst und an den Prozessor 1 übermittelt. Sensorsignale werden beispielsweise in Zeitabständen von Millisekunden (msec) oder Sekunden (sec) oder Minuten (min) oder Stunden (h) erfasst. Der erste Sensor 5, 5' übermittelt erste Sensorsignale, der zweite Sensor 6, 6' übermittelt zweite Sensorsignale und die Kommunikationsschnittstelle 7 übermittelt weitere Sensorsignale. Das Computerprogramm-Mittel wertet in einem ersten Verfahrensschritt erste Sensorsignale aus, in einem zweiten Verfahrensschritt wertet das Computerprogramm-Mittel zweite Sensorsignale aus und in einem weiteren Verfahrensschritt wertet das Computerprogramm-Mittel weitere Sensorsignale aus. Das Computerprogramm-Mittel ermittelt den Grad der Übereinstimmung der erfassten Sensorsignale mit mindestens einem Referenzwert. Der Referenzwert ist im computerlesbaren Datenspeicher 2 gespeichert und über die Signalleitung 8 in den Prozessor 1 ladbar. Bei hoher Übereinstimmung ist die Aussagekraft und Zuverlässigkeit der Auswertung gross, bei geringer Übereinstimmung ist die Aussagekraft und Zuverlässigkeit der Auswertung gering. Die vom Computerprogramm-Mittel ausgewerteten Sensorsignale werden an den computerlesbaren Datenspeicher 2 übermittelt und gespeichert.

Im ersten Verfahrensschritt werden erste Sensorsignale eines Positionssensors und/oder Geschwindigkeitssensors und/oder Beschleunigungssensors ausgewertet. Eine Kabinenfahrt besteht aus den Phasen: Beschleunigung der Kabine 20, 21 aus einem Startstockwerkhalt, Fahrt der Kabine 20, 21 mit weitgehend konstanter Geschwindigkeit und Abbremsung der Kabine 20, 21 in einen Zielstockwerkhalt. Die ersten Sensorsignale des Positionssensors und/oder Geschwindigkeitssensors und/oder Beschleunigungssensors liefern eine eindeutige Aussage über einen Beginn und ein Ende einer Kabinenfahrt.

Erste Sensorsignale des **Positionssensors** liefern als Wartungsinformationen "Positionen der Kabine 20, 21 im Schacht S20, S21". Die vom Positionssensor erfassten Positionen werden vom Computerprogramm-Mittel mit mindestens einem Referenzwert in Form einer Referenzposition verglichen. Beispielsweise geben Referenzpositionen die Position der Kabine 20, 21 auf Stockwerken S1-S8 an. Die vom Positionssensor erfassten Positionen werden vom Computerprogramm-Mittel ausgewertet und geben eine augenblickliche Stockwerksposition der Kabine 20, 21 an.

Die vom Positionssensor erfassten Positionen werden mit einem Zeitstempel versehen. Aus der Differenz der Zeitpunkte von Positionen der Kabine 20, 21 ermittelt das Computerprogramm-Mittel als Wartungsinformation eine "Zeitdauer einer Kabinenfahrt" bzw. eine "Zeitdauer eines Stockwerkhalts der Kabine 20, 21". Die mit Zeitstempeln versehenen Positionen lassen sich in frei wählbaren Zeitfenstern aufsummieren und liefern als Wartungsinformation eine "Differenzierung der Stockwerksposition der Kabine 20, 21" bzw. einen "Zeitverlauf der Stockwerksposition der Kabine 20, 21" bzw. eine "Anzahl der Kabinenfahrten" bzw. eine "Zeitdauer der Kabinenfahrten" bzw. eine "Anzahl der Stockwerkhalte der Kabine 20, 21" bzw. eine "Zeitdauer der Stockwerkhalte der Kabine 20, 21" bzw. eine "zurückgelegte Wegstrecke der Kabine 20, 21".

Die ersten Sensorsignale des **Geschwindigkeitssensors** bzw. die Einfachintegration der ersten Sensorsignale des **Beschleunigungssensors** nach der Zeit liefern/liefert Geschwindigkeiten der Kabine 20, 21 während einer Kabinenfahrt. Die ersten Sensorsignale des Beschleunigungssensors liefern Beschleunigungen der Kabine 20, 21 während einer Kabinenfahrt. Die Geschwindigkeiten und Beschleunigungen werden richtungsabhängig erfasst und in Aufwärtsfahrten bzw. Abwärtsfahrten differenziert. Die Einfachintegration der ersten Sensorsignale des Geschwindigkeitssensors nach der Zeit bzw. die Doppelintegration der ersten Sensorsignale des Beschleunigungssensors nach der Zeit liefert als Wartungsinformation eine "bei der Kabinenfahrt zurückgelegte Wegstrecke der Kabine 20, 21". Das Computerprogramm-Mittel ermittelt somit aus der Einfachintegration der ersten Sensorsignale des Geschwindigkeitssensors nach der Zeit bzw. aus der Doppelintegration der ersten Sensorsignale des Beschleunigungssensors als Wartungsinformation "eine zurückgelegte Wegstrecke der Kabine 20, 21".

Das Computerprogramm-Mittel ermittelt somit einen Zeitpunkt des Beginns der Beschleunigung der Kabine 20, 21 aus einem Startstockwerkhalt und einen Zeitpunkt des Endes der Abbremsung der Kabine 20, 21 in einem Zielstockwerkhalt. Das Computerprogramm-Mittel ermittelt daraus mindestens eine Wartungsinformation wie eine "Anzahl der Kabinenfahrten" bzw. eine "Anzahl der Stockwerkhalte der Kabine 20, 21". Auch ermittelt das Computerprogramm-Mittel aus der Differenz dieser Zeitpunkte als Wartungsinformation eine "Zeitdauer einer Kabinenfahrt" bzw. eine "Zeitdauer eines Stockwerkhalts der Kabine 20, 21".

Weitere Wartungsinformationen wie eine "Anzahl der Kabinenfahrten" bzw. eine "Anzahl der Stockwerkhalte der Kabine 20, 21" bzw. eine "Zeitdauer einer Kabinenfahrt" bzw. eine "Zeitdauer eines Stockwerkhalts der Kabine 20, 21" bzw. eine "zurückgelegte Wegstrecke der Kabine 20, 21" lassen sich in frei wählbaren Zeitfenstern aufsummieren. Diese Aufsummierung kann stockwerkspezifisch erfolgen. Das Ergebnis dieser Aufsummierung ist eine Wartungsinformation "Zeitverlauf der Kabinenfahrten" bzw. "Zeitverlauf der Stockwerkhalte der Kabine 20, 21". Unter einem Zeitverlauf einer Zustandsgrösse wird das zeitliche Verhalten der Zustandsgrösse verstanden. Der "Zeitverlauf der Kabinenfahrten" gibt demnach zeitlich aufgeschlüsselt die Kabinenfahrten an.

Erste Sensorsignale eines Drei-Achsen-Beschleunigungssensors liefern als Wartungsinformationen "horizontale Vibrationen der Kabine 20, 21" bzw. "vertikale Vibrationen der Kabine 20, 21". Das Computerprogramm-Mittel ermittelt den Grad der Übereinstimmung der vom Drei-Achsen-Beschleunigungssensors erfassten Vibrationen mit Referenzwerten in Form von Referenzvibrationen. Der Grad der Übereinstimmung lässt sich in mg messen und quantifizieren. Beispielsweise sind horizontale Vibrationen noch akzeptabel, wenn sie im Bereich von grösser oder gleich 13 bis 16 mg liegen; horizontale Vibrationen sind gering, wenn sie im Bereich von grösser oder gleich 10 bis 13 mg liegen und horizontale Vibrationen sind sehr gering, wenn sie unterhalb von 10 mg liegen. Entsprechend sind vertikale Vibrationen noch akzeptabel, wenn sie im Bereich von grösser oder gleich 15 bis 18 mg liegen; vertikale Vibrationen sind gering, wenn sie im Bereich von grösser oder gleich 10 bis 15 mg liegen und vertikale Vibrationen sind sehr gering, wenn sie unterhalb von 10 mg liegen.

Im zweiten Verfahrensschritt werden zweite Sensorsignale einer Kamera und/oder eines Geräuschpegelsensors und/oder eines Lichtsensors und/oder eines Infrarotsensors und/oder eines Bewegungssensors und/oder eines Rauchsensors ausgewertet.

Zweite Sensorsignale einer **Kamera** liefern ein Bild aus dem Kabineninnern 20.1, 21.1 und/oder über das Öffnen bzw. Schliessen der Tür 20.3, 21.3, T1-T8 und/oder aus dem Schacht S20, S21. Das von der Kamera erfasste Bild wird vom Computerprogramm-Mittel ausgewertet und dazu mit einem Referenzwert in Form eines Referenzbildes verglichen. Das Referenzbild gibt einen Referenzzustand des Kabineninnern 20.1, 21.1 bzw. einen Referenzzustand einer Kabinenbeleuchtung bzw. einen Referenzzustand beim Öffnen bzw. Schliessen der Tür 20.3, 21.3, T1-T8 bzw. einen Referenzzustand einer Bündigkeit einer Kabinentürschwelle mit einer Stockwerktürschwelle an. Beispielsweise geben Referenzbilder in 10%-Abstufungen ein leeres Kabineninnere 20.1, 21.1 bzw. ein volles Kabineninnere 20.1, 21.1 bzw. ein beleuchtetes Kabineninnere 20.1, 21.1 bzw. ein unbeleuchtetes Kabineninnere 20.1, 21.1 bzw. eine offene Tür 20.3, 21.3, T1-T8 bzw. eine geschlossene Tür 20.3, 21.3, T1-T8 bzw. eine ausreichende Bündigkeit der Kabinentürschwelle mit einer Stockwerktürschwelle bzw. eine unzureichende Bündigkeit der Kabinentürschwelle mit Stockwerktürschwellen bzw. ein leeres Innere des Schachts S20, S21 bzw. ein Betreten des Inneren des Schachts S20, S21 an. Bei Kenntnis der vorliegenden Erfindung kann der Fachmann natürlich andere, beispielsweise feinere Abstufungen beim Vergleich des von der Kamera erfassten Bildes mit dem Referenzbild vornehmen. An Stelle der vorgängig beschriebenen 10%-Abstufungen lassen sich natürlich auch 5%-Abstufungen bzw. 1%-Abstufungen vornehmen.

Das Computerprogramm-Mittel ermittelt einen Grad der Übereinstimmung des von der Kamera erfassten Bildes mit dem Referenzbild. Der Grad der Übereinstimmung lässt sich in Pixel-Einheiten und/oder Längeneinheiten und/oder Helligkeitseinheiten messen und quantifizieren. Das Computerprogramm-Mittel ermittelt aus dem Vergleich des von der Kamera erfassten Bildes mit einem Referenzbild als Wartungsinformation eine "augenblickliche Kabinenbelegung" sowie einen Zeitpunkt des Öffnens bzw. Schliessens der Tür 20.3, 21.3, T1-T8 bzw. als Wartungsinformation einen "augenblicklichen Türzustand" bzw. die "horizontale und/oder vertikale Bündigkeit der Kabinentürschwelle mit einer Stockwerkschwelle" bzw. einen "augenblicklichen Schachtzustand" bzw. einen "augenblicklichen Zustand der Kabinenbeleuchtung". Das Computerprogramm-Mittel bestimmt dabei aus einer Mehrzahl von Referenzbildern dasjenige, welches die grösste Übereinstimmung mit dem von der Kamera erfassten Bild aufweist.

Mehrere von der Kamera erfasste Bilder werden vom Computerprogramm-Mittel als Bildersequenz mit einem Referenzwert in Form einer Referenzbildersequenz verglichen. So wird das Öffnen bzw. Schliessen der Tür 20.3, 21.3, T1-T8 als Bildsequenz mit 25 Bildern pro Sekunde aufgenommen. Abweichungen von der Referenztürbewegung wie ein Klemmen bzw. Zittern bzw. Reversieren der Tür 20.3, 21.3, T1-T8 wird als Pixeldifferenz bei einzelnen Bildern der Bildersequenz mit denjenigen der Referenzbildersequenz ermittelt.

Das von der Kamera erfasste Bild kann auch vermessen werden. Das Computerprogramm-Mittel ermittelt als weitere Wartungsinformation eine "horizontale Differenz von Kabinentürschwelle und Stockwerktürschwelle" und/oder eine "vertikale Differenz von Kabinentürschwelle und Stockwerktürschwelle" und vergleicht diese ermittelte Differenz von Kabinentürschwelle und Stockwerktürschwelle mit einem Referenzwert in Form einer Referenzdifferenz von Kabinentürschwelle und Stockwerktürschwelle. Eine ausreichende Bündigkeit der Kabinentürschwelle mit einer Stockwerkschwelle liegt vor, wenn die horizontale Differenz von Kabinentürschwelle und Stockwerktürschwelle kleiner oder gleich 20 mm ist und/oder wenn die vertikale Differenz von Kabinentürschwelle und Stockwerktürschwelle kleiner oder gleich 35 mm ist, andernfalls ist die Bündigkeit unzureichend.

Das von der Kamera erfasste Bild wird mit einem Zeitstempel versehen. Aus der Differenz der Zeitpunkte von Bildern beim Öffnen bzw. Schliessen der Tür 20.3, 21.3, T1-T8 ermittelt das Computerprogramm-Mittel als Wartungsinformation eine Zeitdauer der Türbewegung. Das Computerprogramm-Mittel vergleicht diese aus Zeitstempeln ermittelte Wartungsinformation "Zeitdauer der Türbewegung" mit einem Referenzwert in Form einer Referenzzeitdauer der Türbewegung. Eine normale Türbewegung liegt vor, wenn sie zwischen 3.5 und 3.0 sec beträgt. Eine schnelle Türbewegung liegt vor, wenn sie weniger als 3.0 sec beträgt.

Das Ergebnis des Vergleichs des von der Kamera erfassten Bildes mit dem Referenzbild lässt sich in frei wählbaren Zeitfenstern aufsummieren und liefert als Wartungsinformation einen "Zeitverlauf der Kabinenbelegung" bzw. eine "Anzahl der Türbewegungen" bzw. einen "Zeitverlauf der Türbewegung" bzw. einen "Zeitverlauf der Bündigkeit der Kabinentürschwelle mit einer Stockwerktürschwelle" bzw. einen "Zeitverlauf des Schachtzustands" bzw. einen "Zeitverlauf der Kabinenbeleuchtung". Diese Aufsummierung kann stockwerkspezifisch erfolgen. Beispielsweise gibt der "Zeitverlauf der Kabinenbelegung" an, wie die Kabinenbelegung zu Stosszeiten (Morgens bzw. Abends) bzw. an Wochentagen (Montags bis Freitags) sowie am Wochenende (Samstag und Sonntag) ist. Die Wartungsinformation "Zeitverlauf der Kabinenbelegung" liefert somit eine Aussage, wie viel Verkehr die Aufzugsanlage 100 zu welchen Zeiten bewältigen muss. Da viel Verkehr zu Verschleiss führt, erlaubt die Wartungsinformation "Zeitverlauf der Kabinenbelegung" eine anlagenspezifische präventive Wartung. Zudem soll die Aufzugsanlage 100 gerade bei viel Verkehr einwandfrei zur Verfügung stehen, die Wartungsinformation "Zeitverlauf der Kabinenbelegung" erlaubt somit eine anlagenspezifische Verfügbarkeitskontrolle. Ähnliches gilt für den "Zeitverlauf der Türbewegung" bzw. den "Zeitverlauf der Bündigkeit der Kabinentürschwelle mit einer Stockwerktürschwelle" bzw. den "Zeitverlauf der Kabinenbeleuchtung". Da der Schacht S20, S21 im Normalbetrieb der Aufzugsanlage 100 aus Sicherheitsgründen nicht betreten werden darf, erlaubt der "Zeitverlauf des Schachtzustands" eine Überprüfung, dass tatsächlich im Normalbetrieb der Aufzugsanlage 100 niemand das Innere des Schachts S20, S21 betritt, dies gelt besonders für die Enden des Schachts, das heisst den Schachtkopf und die Schachtgrube, diese Überprüfung kann permanent erfolgen.

Zweite Sensorsignale eines **Geräuschpegelsensors** liefern als Wartungsinformationen "Geräuschpegel aus dem Kabineninnern 20.1, 21.1" bzw. "Geräuschpegel vom Türantrieb 20.2, 21.2" bzw. "Geräuschpegel aus dem Schacht S20, S21". Der vom Geräuschpegelsensor erfasste Geräuschpegel wird vom Computerprogramm-Mittel mit mindestens einem Referenzwert in Form eines Referenzgeräuschpegels verglichen. Der Referenzgeräuschpegel gibt einen Referenzzustand des Geräuschpegels aus dem Kabineninnern 20.1, 21.1 bzw. des Geräuschpegels vom Türantrieb 20.2, 21.2 bzw. des Geräuschpegels aus dem Schacht S20, S21 an.

Das Computerprogramm-Mittel ermittelt den Grad der Übereinstimmung des vom Geräuschpegelsensor erfassten Geräuschpegels mit dem Referenzgeräuschpegel. Der Grad der Übereinstimmung lässt sich in dB und/oder Zeiteinheiten messen und quantifizieren. Beispielsweise ist ein Geräuschpegel aus dem Kabineninnern 20.1, 21.1 befriedigend, wenn er im Bereich von grösser oder gleich 53 bis 56 dB liegt, der Geräuschpegel aus dem Kabineninnern 20.1, 21.1 ist gut, wenn er im Bereich von grösser oder gleich 50 bis 53 dB liegt und der Geräuschpegel aus dem Kabineninnern 20.1, 21.1 ist sehr gut, wenn er unterhalb von 50 dB liegt. Entsprechend ist ein Geräuschpegel vom Türantrieb 20.2, 21.2 oder ein Geräuschpegel aus dem Schacht S20, S21 akzeptabel, wenn er kleiner oder gleich 60 beträgt.

Die zweiten Sensorsignale des Geräuschpegelsensors liefern eine Information über das Starten und Stoppen des Türantriebs 20.2, 21.2. Das Computerprogramm-Mittel bestimmt somit die Zeitdauer, die der Türantrieb 20.2, 21.2 beim Öffnen bzw. Schliessen der Tür 20.3, 21.3, T1-T8 läuft. Diese Zeitdauer des Laufens des Türantriebs 20.2, 21.2 entspricht weitgehend der Wartungsinformation "Zeitdauer der Türbewegung". Das Computerprogramm-Mittel ermittelt einen Grad der Übereinstimmung der Zeitdauer des Laufens des Türantriebs 20.2, 21.2 mit einem Referenzwert in Form einer Referenzzeitdauer des Türantriebs. Eine normale Türbewegung liegt vor, wenn die Zeitdauer des Laufens des Türantriebs 20.2, 21.2 zwischen 3.5 und 3.0 sec liegt. Eine schnelle Türbewegung liegt vor, wenn die Zeitdauer des Laufens des Türantriebs 20.2, 21.2 weniger als 3.0 sec beträgt.

Das Ergebnis der Auswertung der vom Geräuschpegelsensor erfassten Geräuschpegel aus dem Kabineninnern 20.1, 21.1 bzw. Geräuschpegel vom Türantrieb 20.2, 21.2 bzw. Geräuschpegel aus dem Schacht S20, S21 lässt sich in frei wählbaren Zeitfenstern aufsummieren und liefert als Wartungsinformation einen "Zeitverlauf eines solchen Geräuschpegels". Diese Aufsummierung kann stockwerkspezifisch erfolgen.

Zweite Sensorsignale eines **Lichtsensors** liefern als Wartungsinformationen "Helligkeiten aus dem Kabineninnern 20.1, 21.1". Die vom Lichtsensor erfassten Helligkeiten werden vom Computerprogramm-Mittel mit mindestens einem Referenzwert in Form einer Referenzhelligkeit verglichen. Das Computerprogramm-Mittel ermittelt den Grad der Übereinstimmung der vom Lichtsensor erfassten Helligkeiten mit der Referenzhelligkeit. Der Grad der Übereinstimmung lässt sich in Lux messen und quantifizieren. Beispielsweise ist eine Helligkeit aus dem Kabineninnern 20.1, 21.1 befriedigend, wenn sie im Bereich von 50 bis kleiner oder gleich 60 Lux liegt, die Helligkeit aus dem Kabineninnern 20.1, 21.1 ist gut, wenn sie im Bereich von 60 bis kleiner oder gleich 100 Lux liegt und die Helligkeit aus dem Kabineninnern 20.1, 21.1 ist sehr gut, wenn sie oberhalb von 100 Lux liegt. Das Ergebnis dieser Auswertung ist der augenblickliche Zustand der Kabinenbeleuchtung.

Das Ergebnis der Auswertung der vom Lichtsensor erfassten Helligkeiten aus dem Kabineninnern 20.1, 21.1 lässt sich in frei wählbaren Zeitfenstern aufsummieren und liefert die Wartungsinformation "Zeitverlauf der Kabinenbeleuchtung".

Zweite Sensorsignale eines **Infrarotsensors** liefern ein Wärmebild aus dem Kabineninnern 20.1, 21.1. Das vom Infrarotsensor erfasste Wärmebild wird vom Computerprogramm-Mittel mit mindestens einem Referenzwert in Form eines Referenzwärmebildes verglichen. Das Computerprogramm-Mittel ermittelt den Grad der Übereinstimmung des vom Infrarotsensor erfassten Wärmebildes mit dem Referenzwärmebild. Der Grad der Übereinstimmung lässt sich in Pixeln messen und quantifizieren. Beispielsweise geben Referenzwärmebilder in 10%-Abstufungen ein leeres Kabineninnere 20.1, 21.1 bzw. ein volles Kabineninnere 20.1, 21.1 an. Das Computerprogramm-Mittel bestimmt somit aus einer Mehrzahl von Referenzbildern dasjenige, welches die grösste Übereinstimmung mit dem vom Infrarotsensor erfassten Wärmebild aufweist. Das Computerprogramm-Mittel ermittelt aus dem Vergleich des vom Infrarotsensor erfassten Wärmebildes mit einem Referenzwärmebild als Wartungsinformation eine augenblickliche Kabinenbelegung.

Mehrere vom Infrarotsensor erfasste Wärmebilder können miteinander verglichen werden. Das Computerprogramm-Mittel vergleicht sich zeitlich nachfolgende Wärmebilder miteinander und ermittelt Temperaturveränderungen im Kabineninneren 20.1, 21.1. Aus der Grösse und der Anzahl der Bildbereiche mit Temperaturveränderungen ermittelt das Computerprogramm-Mittel als Wartungsinformation eine "augenblickliche Kabinenbelegung".

Das vom Infrarotsensor erfasste Wärmebild wird mit einem Zeitstempel versehen. Das Ergebnis des Vergleichs des vom Infrarotsensor erfassten Wärmebildes mit dem Referenzwärmebild lässt sich in frei wählbaren Zeitfenstern aufsummieren und liefert als Wartungsinformation einen "Zeitverlauf der Kabinenbelegung". Diese Aufsummierung kann stockwerkspezifisch erfolgen.

Zweite Sensorsignale eines **Bewegungssensors** liefern Bewegungen aus dem Kabineninnern 20.1, 21.1 und/oder über das Öffnen bzw. Schliessen der Tür 20.3, 21.3, T1-T8. Die vom Bewegungssensor erfassten Bewegungen werden vom Computerprogramm-Mittel ausgewertet. Beispielsweise geben Bewegungen aus dem Kabineninnern 20.1, 21.1 eine "augenblickliche Kabinenbelegung" an bzw. geben Bewegungen über das Öffnen bzw. Schliessen der Tür 20.3, 21.3, T1-T8 als Wartungsinformation einen "augenblicklichen Türzustand" an.

Die vom Bewegungssensor erfassten Bewegungen werden mit einem Zeitstempel versehen. Aus der Differenz der Zeitpunkte von Bewegungen beim Öffnen bzw. Schliessen der Tür 20.3, 21.3, T1-T8 ermittelt das Computerprogramm-Mittel als Wartungsinformation eine Zeitdauer der Türbewegung. Das Computerprogramm-Mittel vergleicht diese aus Zeitstempeln ermittelte Wartungsinformation "Zeitdauer der Türbewegung" mit einem Referenzwert in Form einer Referenzzeitdauer der Türbewegung. Eine normale Türbewegung liegt vor, wenn sie zwischen 3.5 und 3.0 sec beträgt. Eine schnelle Türbewegung liegt vor, wenn sie weniger als 3.0 sec beträgt.

Die mit Zeitstempeln versehenen Bewegungen bzw. das Ergebnis des Vergleichs der vom Bewegungssensor erfassten Bewegungen mit der Referenzzeitdauer lassen sich in frei wählbaren Zeitfenstern aufsummieren und liefern als Wartungsinformation einen "Zeitverlauf der Kabinenbelegung" bzw. eine "Anzahl der Türbewegungen" bzw. eine "Zeitdauer der Türbewegung" bzw. einen "Zeitverlauf der Türbewegung". Diese Aufsummierung kann stockwerkspezifisch erfolgen.

Zweite Sensorsignale eines **Rauchsensors** liefern Rauchinformationen aus dem Kabineninnern 20.1, 21.1 und/oder Rauchinformationen aus dem Innern des Schachts S20, S21. Die vom Rauchsensor erfassten Rauchinformationen werden vom Computerprogramm-Mittel ausgewertet. Beispielsweise geben Rauchinformationen aus dem Kabineninnern 20.1, 21.1 eine Wartungsinformation "Rauch aus einem Kabineninnern 20.1, 21.1" an bzw. geben Rauchinformationen aus dem Innern des Schachts S20, S21 eine Wartungsinformation "Rauch aus einem Innern eines Schachts S20, S21" an.

Mindestens ein erster Sensor 5, 5' lässt sich mit mindestens einem zweiten Sensor 6, 6' und/oder mit mindestens einer Kommunikationsschnittstelle 7 in der Vorrichtung 10 kombinieren. Vielfältige Kombinationsmöglichkeiten sind dabei möglich. Im Folgenden werden einige davon beispielhaft erläutert:
Im Ausführungsbeispiel gemäss Fig. 3 ist in der Vorrichtung 10 ein **Beschleunigungssensor mit Kamera kombiniert.** Ein erster Sensor 5 in Form eines Beschleunigungssensors erfasst Beschleunigungen der Kabine 20, 21, während ein zweiter Sensor 6 in Form einer Kamera das Kabineninnere 20.1, 21.1 bzw. das Öffnen bzw. Schliessen der Tür 20.3, 21.3, T1-T8 erfasst. Die Vorrichtung 10 ist die Vorrichtung unterhalb und/oder oberhalb der Kabine 20, 21 montiert. Die Vorrichtung 10 ist in einer Leuchtdecke im Kabineninnern 20,1, 21.1 bzw. nahe am Türantrieb 20.2, 21.2 bzw. nahe an der Kabinentür 20.3, 21.3 montiert.

Im Ausführungsbeispiel gemäss Fig. 4 sind in der Vorrichtung 10 **zwei Beschleunigungssensoren kombiniert.** Ein erster Sensor 5 und ein erster Sensor 5' sind identisch ausgelegt und sind unabhängig voneinander betreibbar. Dies führt zu einer besonders hohen Verfügbarkeit der Vorrichtung 10, da bei Ausfall eines der Beschleunigungssensoren, der andere Beschleunigungssensor weiterhin Wartungsinformationen liefert. Da diese Ausführungsform der Vorrichtung 10 keine optischen Sensorsignale aus dem Kabineninnern 20.1, 21.1 bereitstellt, kann die Vorrichtung 10 für den Passagier vollkommen unsichtbar bzw. unzugänglich an der Kabine 20, 21 montiert sein und ist so vor Vandalismus besonders sicher.

Im Ausführungsbeispiel gemäss Fig. 5 und 7 ist in der Vorrichtung 10 ein **Beschleunigungssensor mit zwei Kameras kombiniert,** was zu einer Vielfalt bei den bereitgestellten Wartungsinformationen führt. Eine zweiter Sensor 6 in Form einer ersten Kamera kann das Kabineninnere 20.1, 21.1 überwachen und ein zweiter Sensor 6' in Form einer zweiten Kamera kann das Öffnen bzw. Schliessen der Tür 20.3, 21.3, T1-T8 überwachen. Zur optimalen Ausrichtung der zweiten Kamera, ist diese über ein Stativ mit dem Vorrichtungsgehäuse 11 verbunden. So ist die zweite Kamera über ein räumlich ausrichtbares Stativ 61 in Form eines flexiblen Schwanenhalses mit dem Vorrichtungsgehäuse 11 verbunden und auf die Tür 20.3, 21.3, T1-T8 ausgerichtet.

Im Ausführungsbeispiel gemäss Fig. 6 ist in der Vorrichtung 10 **Beschleunigungssensor mit Kommunikationsschnittstelle kombiniert,** was zu einer gewollten Redundanz und Synergie bei den so bereitgestellten Wartungsinformationen führt. Beispielsweise ist die Kommunikationsschnittstelle 7 mit mindestens einem Absolutwegaufnehmer der Aufzugsanlage 100 verbunden und erhält von diesem Absolutwegaufnehmer weitere Sensorsignale in Form von absoluten Wegpositionen der Kabine 20, 21 im Schacht S20, S21 übertragen. Solche Absolutwegaufnehmer greifen beispielsweise mechanisch im Schacht S20, S21 angeordnete Fahnen ab oder lesen ein im Schacht S20, S21 angeordnetes Magnetband aus oder zählen Umdrehungen eines an der Kabine 20, 21 angeordneten Laufrades und erfassen so genau die absolute Position der Kabine 20, 21 im Schacht S20, S21. Demnach liefern sowohl ein erster Sensor 5 in Form eines Beschleunigungssensors als auch der über die Kommunikationsschnittstelle 7 verbundene Absolutwegaufnehmer unabhängig voneinander als Wartungsinformation die "Anzahl Kabinenfahrten" bzw. die "Zeitdauer einer Kabinenfahrt" bzw. die "Zeitdauer der Kabinenfahrten" bzw. die "Anzahl der Stockwerkhalte der Kabine 20, 21" bzw. die "Zeitdauer eines Stockwerkhalts der Kabine 20, 21" bzw. die "Zeitdauer der Stockwerkhalte der Kabine 20, 21" bzw. die "zurückgelegte Wegstrecke der Kabine 20, 21". Nur vom Beschleunigungssensor werden die Wartungsinformationen "horizontale Vibrationen der Kabine 20, 21" bzw. "vertikale Vibrationen der Kabine 20, 21" geliefert, während nur Kommunikationsschnittstelle 7 die Wartungsinformation "Differenzierung der Stockwerksposition der Kabine 20, 21" bzw. "Zeitverlauf der Stockwerksposition der Kabine 20, 21" liefert. Im Ausführungsbeispiel der Vorrichtung 10 gemäss Fig. 6 ist zudem ein zweiter Sensor 6 in Form einer Kamera vorgesehen, welche Kamera das Kabineninnere 20.1, 21.1 bzw. das Öffnen bzw. Schliessen der Tür 20.3, 21.3, T1-T8 erfasst. Die Kamera liefert die Wartungsinformation "augenblickliche Kabinenbelegung" bzw. "Zeitverlauf der Kabinenbelegung" bzw. "Anzahl der Türbewegungen" bzw. "augenblicklicher Türzustand" bzw. "Zeitdauer der Türbewegung" bzw. "Zeitverlauf der Türbewegung" bzw. "augenblicklicher Zustand der Kabinenbeleuchtung" bzw. "Zeitverlauf der Kabinenbeleuchtung" bzw. "horizontale und/oder vertikale Bündigkeit der Kabinentürschwelle mit einer Stockwerktürschwelle" bzw. "Zeitverlauf der Bündigkeit der Kabinentürschwelle mit einer Stockwerktürschwelle".

Die Vorrichtung 10 weist mindestens ein **Kommunikationsmodul 3** auf. Das Kommunikationsmodul 3 kann in einem Netzwerk 12 bidirektional kommunizieren. Das Netzwerk 12 kann per Funknetz oder Festnetz realisiert sein. Bekannte Funknetzwerke sind Global System for Mobile Communication (GSM), Universal Mobile Telecommunications Systems (UMTS), Bluetooth (IEEE 802.15.1), ZigBee (IEEE 802.15.4) oder WiFi (IEEE 802.11). Bekannte Festnetzwerke sind das das kabelgebundene Ethernet, Power Line Communication (PLC), usw.. PLC erlaubt die Datenübertragung über die elektrische Stromversorgung der Kabine 20, 21 oder über andere vorhandene Leitungen der Kabine 20, 21. Bekannte Netzwerk-Protokolle zur Kommunikation sind TCP/IP, UDP oder IPX. Der Prozessor 1 ist über mindestens eine Signalleitung 8 mit dem Kommunikationsmodul 3 verbunden. Der Prozessor 1 kann so mindestens eine Meldung über die Signalleitung 8 an das Kommunikationsmodul 3 übermitteln und vom Kommunikationsmodul 3 im Netzwerk 12 übermitteln. Bei Kenntnis der vorliegenden Erfindung kann auch ein ausserhalb des Vorrichtungsgehäuses 11 angeordneter Sensor anstelle der Kommunikationsschnittstelle 7 auch über das Kommunikationsmodul 3 mit der Vorrichtung 10 kommunizieren und so weitere Sensorsignale im Netzwerk 12 übermitteln.

Die Meldung ist mindestens eine **Alarmmeldung bzw. mindestens eine Verfügbarkeitsmeldung.** Eine Alarmmeldung bzw. eine Verfügbarkeitsmeldung wird vom Prozessor 1 in Abhängigkeit von Wartungsinformationen generiert. Dazu vergleicht das Computerprogramm-Mittel mindestens eine Wartungsinformation mit mindestens einem Referenzwert. Bei negativem Vergleichsergebnis wird mindestens eine Alarmmeldung generiert, bei positivem Vergleichsergebnis wird mindestens eine Verfügbarkeitsmeldung generiert.

Eine Alarmmeldung bzw. Verfügbarkeitsmeldung wird generiert, wenn eine "Anzahl der Kabinenfahrten" bzw. eine "Zeitdauer einer Kabinenfahrt" bzw. eine "Zeitdauer der Kabinenfahrten" bzw. eine "Anzahl der Stockwerkhalte der Kabine 20, 21" bzw. eine "Zeitdauer eines Stockwerkhalts der Kabine 20, 21" bzw. eine "Zeitdauer der Stockwerkhalte der Kabine 20, 21" bzw. eine "von der Kabine 20, 21 zurückgelegte Wegstrecke" bzw. "horizontale Vibrationen der Kabine 20, 21" bzw. "vertikale Vibrationen der Kabine 20, 21" bzw. eine "augenblickliche Kabinenbelegung" bzw. ein "Zeitverlauf der Kabinenbelegung" bzw. eine "Anzahl der Türbewegungen" bzw. ein "augenblicklicher Türzustand" bzw. eine "Zeitdauer der Türbewegung" bzw. ein "Zeitverlauf der Türbewegung" bzw. ein "augenblicklicher Zustand der Kabinenbeleuchtung" bzw. ein "Zeitverlauf der Kabinenbeleuchtung" bzw. eine "horizontale und/oder vertikale Bündigkeit der Kabinentürschwelle mit einer Stockwerktürschwelle" bzw. ein "Zeitverlauf der Bündigkeit der Kabinentürschwelle mit einer Stockwerktürschwelle" bzw. ein "Geräuschpegel aus einem Kabineninnern 20.1, 21.1" bzw. ein "Geräuschpegel von einem Türantrieb 20.2, 21.2" bzw. ein "Geräuschpegel aus einem Schacht S20, S21" bzw. eine "Differenzierung eines solchen Geräuschpegels" bzw. ein "Zeitverlauf eines solchen Geräuschpegels" bzw. eine "Differenzierung der Stockwerksposition der Kabine 20, 21" bzw. ein "Zeitverlauf der Stockwerksposition der Kabine 20, 21" bzw. ein "Rauch aus einem Kabineninnern 20.1, 21.1" bzw. ein "Rauch aus einem Innern eines Schachts S20, S21" einen Referenzwert überschreitet.

Mehrere Wartungsinformationen lassen sich vom Computerprogramm-Mittel wieder logisch zu **Wartungsinformationen verknüpfen.** Im Folgenden werden einige davon beispielhaft erläutert:
- So lassen sich die Wartungsinformation "Anzahl der Kabinenfahrten" mit der Wartungsinformation "Zeitverlauf der Kabinenbelegung" logisch zu einer Wartungsinformation "Differenzierung der Kabinenbelegung" verknüpfen und liefert eine referenzwertabhängige Unterteilung der Kabinenfahrten in "Anzahl der Leerfahrten" und "Anzahl der Lastfahrten", bzw. eine Unterteilung der Kabinenfahrten nach Anzahl der Passagiere, wie: "Anzahl der Kabinenfahrten ohne Passagiere", "Anzahl der Kabinenfahrten mit einem Passagier", "Anzahl der Kabinenfahrten mit zwei Passagieren", "Anzahl der Kabinenfahrten mit drei Passagieren", usw. bis hin zur "Anzahl der Volllastfahrten" mit maximaler Nutzlast der Kabine 20, 21. Die Wartungsinformation "Differenzierung der Kabinenbelegung" liefert somit eine Aussage über das tatsächliche Passagieraufkommen und ermöglicht eine wirkungsgradoptimierte Auslegung der Aufzugsanlage 100, bei der die Leistung des Kabinenantriebs und die Grösse des Gegengewichts optimal an das tatsächliche Verkehrsaufkommen angepasst werden. So ist es möglich vor einer Modernisierung einer Aufzugsanlage 100, die Vorrichtung 10 an der Kabine 20, 21 zu montieren und Wartungsinformationen für die Modernisierung eine wirkungsgradoptimierte Auslegung der Aufzugsanlage 100 zu erfassen.
- So lassen sich die drei Wartungsinformationen "Zeitdauer einer Kabinenfahrt", "Zeitdauer eines Stockwerkhalts der Kabine" und "augenblickliche Kabinenbelegung" logisch miteinander zu einer Wartungsinformation "eingeschlossener Passagier" verknüpfen. Falls die "augenblickliche Kabinenbelegung" gleich dem Referenzwert <Null> ist und falls die "Zeitdauer einer Kabinenfahrt" bzw. die "Zeitdauer eines Stockwerkhalts der Kabine" einen Referenzwert <5min> überschreitet, so wird eine Verfügbarkeitsmeldung "Die Kabine ist seit 5 min leer" generiert. Falls jedoch die "augenblickliche Kabinenbelegung" ungleich dem Referenzwert <Null> ist und falls die "Zeitdauer einer Kabinenfahrt" bzw. die "Zeitdauer eines Stockwerkhalts der Kabine" einen Referenzwert <5min> überschreitet, so wird eine Alarmmeldung "Mindestens ein Passagier befindet sich seit 5 min in der Kabine" generiert.

Gemäss Fig. 8 wird die Alarmmeldung bzw. Verfügbarkeitsmeldung im Netzwerk 12 an mindestens eine **entfernte Wartungszentrale 1000** übermittelt. Mindestens ein erfasstes Sensorsignal bzw. mindestens ein ausgewertetes Sensorsignal bzw. mindestens eine Wartungsinformation wird mit der Alarmmeldung bzw. Verfügbarkeitsmeldung an die entfernte Wartungszentrale 1000 übermittelt. Die entfernte Wartungszentrale 1000 verfügt über ein entsprechendes Kommunikationsmodul 1003 und kann im Netzwerk 12 mit dem Kommunikationsmodul 3 der Vorrichtung 10 bidirektional kommunizieren. Die entfernte Wartungszentrale 1000 überprüft die übermittelte Meldung. Fall eine Alarmmeldung übermittelt wird, so untersucht die entfernte Wartungszentrale 1000 das/die mit der Alarmmeldung übermittelte erfasste Sensorsignal bzw. ausgewertete Sensorsignal bzw. Wartungsinformation und bestellt falls eine mit der Alarmmeldung verknüpfte Störung der Aufzugsanlage 100 nicht auf andere Art und Weise behebbar ist, mindestens einen Wartungstechniker 001, der vor Ort eine entsprechende Wartung der Aufzugsanlage 100 vornimmt.

Der Wartungstechniker 001 verfügt ebenfalls über ein in Fig. 8 nicht eingezeichnetes Kommunikationsmodul zur bidirektionalen Kommunikation im Netzwerk 12 mit dem Kommunikationsmodul 1003 der entfernten Wartungszentrale 1000 bzw. mit dem Kommunikationsmodul 3 der Vorrichtung 10. Somit lässt sich mindestens eine Meldung bzw. mindestens ein erfasstes Sensorsignal bzw. mindestens ein ausgewertetes Sensorsignal bzw. mindestens eine Wartungsinformation an den Wartungstechniker 001 übermitteln. Mehrere Wartungen lassen sich somit wartungsinformationsunterstützt durchführen. Im Folgenden werden einige davon beispielhaft erläutert:
- So kann die entfernte Wartungszentrale 1000 bzw. der Wartungstechniker 001 gezielt mindestens eine Wartungsinformation von der Vorrichtung 10 abrufen. So kann der Wartungstechniker 001 aus dem Maschinenraum S20.1, S21.1 heraus mit einem Kommunikationsmodul in Form eines Mobiltelefons im Netzwerk 12 in Form eines Funknetzes die Wartungsinformation "augenblickliche Kabinenbelegung" bei der entfernten Wartungszentrale 1000 bzw. der Vorrichtung 10 anfragen, woraufhin der Wartungstechniker 001 als Antwort im Netzwerk 12 als Wartungsinformation "augenblickliche Kabinenbelegung" ein Bild aus dem Kabineninnern 20.1, 21.1 übermittelt erhält. Das Bild ist beispielsweise ein Multimedia Messaging Service (MMS) auf das Mobiltelefon des Wartungstechnikers 001. Somit kann der Wartungstechniker 001 im Maschinenraum S20.1, S21.1 auf einfache und rasche Weise sicherstellen, ob sich jemand im Kabineninnern 20.1, 21.1 befindet, ohne dass er dazu den Maschinenraum S20.1, S21.1 verlassen bzw. einen weiteren Wartungstechniker mit einer visuellen Kontrolle beauftragen muss. Diese Wartungsinformation ist gerade in dem häufig auftretenden Fall von Bedeutung, wenn der Wartungstechniker eine Kabine 20, 21 für Wartungen temporär stilllegen muss.
- So kann ein Wartungstechniker 001 entweder in der entfernten Wartungszentrale 1000 oder auch auf dem Weg zur Aufzugsanlage 100 die vom Kommunikationsmodul 3 der Vorrichtung 10 gesendete Wartungsinformation "Zeitverlauf der Türbewegung" untersuchen und so stockwerkspezifisch die Qualität der Türbewegung feststellen, ohne wie bis anhin üblich, selber vor Ort auf jedem Stockwerk S1-S8 das korrekte Öffnen und Schliessen der mit den Stockwerktüren T1-T8 gekoppelten Kabinentüren 20.3, 21.3 zu prüfen. Dies spart Zeit und Aufwand.
- So kann die entfernte Wartungszentrale 1000 bzw. ein Wartungstechniker 001 aus der Wartungsinformation "Zeitverlauf der Kabinenfahrten" bzw. "Zeitverlauf der Kabinenbelegung" einen günstigen Zeitpunkt für einen Wartungsbesuch ableiten, wo besonders wenig Verkehr zu erwarten ist und ein eventuelles Abschalten einer Kabine 20, 21 der Aufzugsanlage 100 wenig störend ist.
- So kann das Netzwerk 12 aus einer Kombination aus Festnetz und Funknetz bestehen. Beispielsweise kommuniziert die Vorrichtung 10 mit der entfernten Wartungszentrale 1000 über ein Festnetz wie PLC, während die entfernte Wartungszentrale 1000 und der Wartungstechniker 001 über ein Funknetz wie GSM kommunizieren.
- So kann der Wartungstechniker 001 nicht nur die elektrische Stromversorgung 4 der Vorrichtung 10 auswechseln, sondern er kann auch andere Bestandteile der Vorrichtung 10 wie den computerlesbaren Datenspeicher 2, bzw. den Prozessor 1 austauschen oder entfernen. Dies hat den Vorteil, dass im computerlesbaren Datenspeicher 2 gespeicherte erfasste Sensorsignale bzw. ausgewertete Sensorsignale bzw. Wartungsinformationen nicht über das Funknetz 12 an eine entfernte Wartungszentrale 1000 übertragen werden müssen, sondern dass der aus der Vorrichtung 10 entfernte computerlesbare Datenspeicher 2 mit diesen Daten zur entfernten Wartungszentrale 1000 transportiert wird und dass diese Daten dort ausgelesen werden.
- So kann der Wartungstechniker 001 auch über ein Rufeingabeterminal der Aufzugsanlage 100 mit der Vorrichtung 10 bzw. der entfernten Wartungszentrale 1000 kommunizieren. Ein solches Rufeingabeterminal weist Eingabemittel wie Tasten, Knöpfe, usw. und Ausgabemittel wie Leuchten, Bildschirm, usw. auf und befindet sich in der Kabine 20, 21 bzw. vor den Stockwerktüren T1-T8. Das Rufeingabeterminal ist über mindestens einen Netzwerkadapter mit der Vorrichtung 10 bzw. der entfernten Wartungszentrale 1000 verbindbar. Der Wartungstechniker 001 kann ein solches Rufeingabeterminal durch einen Geheimkode umkonfigurieren, derart dass das umkonfigurierte Rufeingabeterminal eine Kommunikation im Netzwerk 12 mit der Vorrichtung 10 bzw. der entfernten Wartungszentrale 1000 aufbaut. Erfasste Sensorsignale bzw. ausgewertete Sensorsignale bzw. Wartungsinformationen lassen sich dann für den Wartungstechniker 001 auf dem Ausgabemittel des Rufeingabeterminals ausgeben.

Die Vorrichtung 10 bzw. die entfernte Wartungszentrale 1000 kann von der Vorrichtung 10 erfasste Sensorsignale bzw. ausgewertete Sensorsignale bzw. Wartungsinformationen im Netzwerk 12 auch an ein weiteres Kommunikationsmodul übermitteln. Ein solches weiteres Kommunikationsmodul ist beispielsweise ein Mobiltelefon eines Passagiers bzw. eine Wohnungszentrale in einer Wohnung eines Passagiers bzw. eine Gebäudezentrale im Gebäude der Aufzugsanlage 100. Die Wohnungszentrale bzw. Gebäudezentrale ist ein Kommunikationsmodul mit Eingabemittel wie Tasten, Knöpfe, usw. und Ausgabemittel wie Leuchten, Bildschirm, usw. und einem Netzwerkadapter. So kann ein Passagier bevor er eine Wohnung im Gebäude verlässt, mit der Wohnungszentrale im Netzwerk 12 die Wartungsinformation "augenblickliche Kabinenbelegung" bei der entfernten Wartungszentrale 1000 bzw. der Vorrichtung 10 anfragen. Als Antwort erhält der Passagier im Netzwerk 12 die Wartungsinformation "augenblickliche Kabinenbelegung" als Bild aus dem Kabineninnern 20.1, 21.1 auf den Bildschirm übermittelt. Der Passagier kann sich somit vor einer Fahrt mit einer Kabine 20, 21 versichern, ob und welche andere Passagiere sich in der Kabine 20, 21 aufhalten. In gleicher Art und Weise kann eine Gebäudezentrale die sichere Beförderung des Passagiers mit der Wartungsinformation "augenblickliche Kabinenbelegung" überwachen.

Die Vorrichtung 10 weist mindestens eine **elektrische Stromversorgung 4** auf. Die elektrische Stromversorgung 4 ist im und/oder am Vorrichtungsgehäuse angeordnet. Die elektrische Stromversorgung 4 ist beispielsweise eine Batterie bzw. ein Akkumulator bzw. eine Brennstoffzelle bzw. eine Solarzelle bzw. ein Windrad. Die elektrische Stromversorgung 4 versorgt über mindestens eine elektrische Stromleitung 9 den Prozessor 1, den computerlesbaren Datenspeicher 2, den ersten Sensor 5, 5', und optional den zweiten Sensor 6, 6' und/oder die Kommunikationsschnittstelle 7 und/oder das Kommunikationsmodul 3 mit elektrischem Strom. Die elektrische Stromversorgung 4 ist für eine energetische Autarkie der Vorrichtung 10 von einem Jahr ausgelegt. Die elektrische Stromversorgung 4 wird beispielsweise durch Auswechseln der Batterie, bzw. des Akkumulator, bzw. der Brennstoffzelle erneuert. Dieses Auswechseln kann durch den Wartungstechniker 001 erfolgen. Die elektrische Stromversorgung 4 kann aber auch durch Anschluss einer weiteren elektrischen Stromversorgung über mindestens einer elektrischen Stromleitung bzw. induktiv neu aufgeladen werden. Die weitere elektrische Stromversorgung kann eine elektrische Stromversorgung der Kabine 20, 21 bzw. der Aufzugsanlage 100 sein.

## Patentansprüche

1. Aufzugsanlage (100) mit einer Vorrichtung (10) zum Erfassen von mehreren Sensorsignalen, wobei die Vorrichtung (10) an mindestens einer Kabine (20, 21) oder mindestens einem Gegengewicht der Aufzugsanlage (100) montiert ist und die Vorrichtung (10) mindestens einen Prozessor (1) und mindestens einen computerlesbaren Datenspeicher (2) in mindestens einem Vorrichtungsgehäuse (11) aufweist, **dadurch gekennzeichnet, dass** ein erster Sensor (5, 5') ein Positionssensor, ein Geschwindigkeitssensor oder ein Beschleunigungssensor ist, der im und/oder am Vorrichtungsgehäuse (11) angeordnet ist; dass der Prozessor (1) ausgestaltet ist, mindestens ein Computerprogramm-Mittel über mindestens eine Signalleitung (8) aus dem computerlesbaren Datenspeicher (2) zu laden, und das Computerprogramm-Mittel ausführen, um die übermittelten ersten Sensorsignale auszuwerten, mindestens einen Referenzwert über die Signalleitung (8) aus dem computerlesbaren Datenspeicher (2) zu laden, mindestens eine Wartungsinformation mit dem mindestens einen Referenzwert zu vergleichen, bei einem negativen Vergleichsergebnis mindestens eine Alarmmeldung zu generieren, und bei einem positiven Vergleichsergebnis mindestens eine Verfügbarkeitsmeldung zu generieren.

2. Aufzugsanlage (100) gemäss Anspruch 1, **dadurch gekennzeichnet, dass** der erste Sensor (5, 5') das Verfahren der Kabine (20, 21) oder des Gegengewichts erfasst; dass ein Positionssensor Positionen der Kabine (20, 21) oder des Gegengewichts erfasst, dass ein Geschwindigkeitssensor Geschwindigkeiten der Kabine (20, 21) oder des Gegengewichts erfasst oder dass ein Beschleunigungssensor Beschleunigungen und/oder Vibrationen der Kabine (20, 21) oder des Gegengewichts erfasst.

3. Aufzugsanlage (100) gemäss einem der Ansprüche 1 oder 2, **dadurch gekennzeichnet, dass** die Vorrichtung (10) einen zweiten Sensor (6, 6') aufweist, der eine Kamera, ein Geräuschpegelsensor, ein Lichtsensor, ein Infrarotsensor, ein Bewegungssensor oder ein Rauchsensor ist; und dass der zweite Sensor (6, 6') im und/oder am Vorrichtungsgehäuse (11) angeordnet ist.

4. Aufzugsanlage (100) nach einem der vorangegangenen Ansprüche, **dadurch gekennzeichnet, dass** der zweite Sensor (6, 6') mindestens ein Inneres des Schachts (S20, S21) bzw. mindestens ein Ende des Schachts (S20, S21) erfasst.

5. Aufzugsanlage (100) gemäss einem der Ansprüche 1 bis 4, **dadurch gekennzeichnet, dass** die Vorrichtung (10) mindestens eine Kommunikationsschnittstelle (7) aufweist, die im und/oder am Vorrichtungsgehäuse (11) angeordnet ist, und dass die Kommunikationsschnittstelle (7) weitere Sensorsignale mindestens eines ausserhalb des Vorrichtungsgehäuses (11) angeordneten Sensors erfasst.

6. Aufzugsanlage (100) gemäss einem der Ansprüche 1 bis 5, **dadurch gekennzeichnet, dass** die Vorrichtung (10) mindestens ein Kommunikationsmodul (3) aufweist, das im und/oder am Vorrichtungsgehäuse (11) angeordnet ist; und dass das Kommunikationsmodul (3) mindestens eine Meldung in mindestens einem Netzwerk (12) übermittelt und/oder empfängt.

7. Verfahren zur Wartung einer Aufzugsanlage (100) mit einer an mindestens einer Kabine (20, 21) oder mindestens einem Gegengewicht montierten Vorrichtung (10) zum Erfassen von mehreren Sensorsignalen, mit mindestens einem Prozessor (1) und mindestens einem computerlesbaren Datenspeicher (2) in mindestens einem Vorrichtungsgehäuse (11), wobei ein erster Sensor (5, 5') ein Positionssensor, ein Geschwindigkeitssensor oder ein Beschleunigungssensor ist, **dadurch gekennzeichnet, dass** vom ersten Sensor (5, 5'), der in und/oder an der Vorrichtungsgehäuse (11) angeordnet ist, erste Sensorsignale über mindestens eine Signalleitung (8) an den Prozessor (1) und/oder den computerlesbaren Datenspeicher (2) übermittelt werden;
dass mindestens ein Computerprogramm-Mittel über mindestens eine Signalleitung (8) aus dem computerlesbaren Datenspeicher (2) in den Prozessor (1) geladen wird;
dass in einem ersten Verfahrensschritt die übermittelten ersten Sensorsignale vom Computerprogramm-Mittel ausgewertet werden;
dass mindestens eine Wartungsinformation vom Computerprogramm-Mittel mit mindestens einem Referenzwert verglichen wird;
dass der mindestens eine Referenzwert über die Signalleitung (8) aus dem computerlesbaren Datenspeicher (2) in den Prozessor (1) geladen wird;
dass bei einem negativem Vergleichsergebnis vom Computerprogramm-Mittel mindestens eine Alarmmeldung generiert wird; und
dass bei einem positivem Vergleichsergebnis vom Computerprogramm-Mittel mindestens eine Verfügbarkeitsmeldung generiert wird.

8. Verfahren gemäss Anspruch 7, **dadurch gekennzeichnet, dass** die Vorrichtung (10) einen zweiten Sensor (6, 6') aufweist, der eine Kamera, ein Geräuschpegelsensor, ein Lichtsensor, ein Infrarotsensor oder ein Bewegungssensor ist; und dass vom zweiten Sensor (6, 6'), der in und/oder an der Vorrichtungsgehäuse (11) angeordnet ist, zweite Sensorsignale über mindestens eine Signalleitung (8) an den Prozessor (1) und/oder den computerlesbaren Datenspeicher (2) übermittelt werden.

9. Verfahren gemäss Anspruch 8, **dadurch gekennzeichnet, dass** die Vorrichtung (10) mindestens eine Kommunikationsschnittstelle (7) aufweist, die Kommunikationsschnittstelle (7) im und/oder am Vorrichtungsgehäuse (11) angeordnet ist, und dass über die Kommunikationsschnittstelle (7) weitere Sensorsignale mindestens eines ausserhalb des Vorrichtungsgehäuses (11) angeordneten Sensors erfasst werden und über mindestens eine Signalleitung (8) an den Prozessor (1) und/oder den computerlesbaren Datenspeicher (2) übermittelt werden.

10. Verfahren gemäss Anspruch 9, **dadurch gekennzeichnet, dass** in einem zweiten Verfahrensschritt die übermittelten zweiten Sensorsignale vom Computerprogramm-Mittel ausgewertet werden und dass in einem weiteren Verfahrensschritt die übermittelten weiteren Sensorsignale vom Computerprogramm-Mittel ausgewertet werden.

11. Verfahren gemäss Anspruch 10, **dadurch gekennzeichnet, dass** die Vorrichtung (10) mindestens ein Kommunikationsmodul (3) aufweist; und dass mit dem Kommunikationsmodul (3) mindestens eine Meldung in mindestens einem Netzwerk (12) übermittelt und/oder empfangen wird.

12. Verfahren gemäss Anspruch 11, **dadurch gekennzeichnet, dass** der Prozessor (1) über mindestens eine Signalleitung (8) mit dem Kommunikationsmodul (3) verbunden ist; dass die Alarmmeldung bzw. die Verfügbarkeitsmeldung vom Prozessor (1) über die Signalleitung (8) an das Kommunikationsmodul (3) übermittelt wird; und dass die übermittelte Alarmmeldung bzw. Verfügbarkeitsmeldung mit dem Kommunikationsmodul (3) im Netzwerk (12) übermittelt wird.

13. Verfahren gemäss Anspruch 12, **dadurch gekennzeichnet, dass** die Meldung im Netzwerk (12) an mindestens eine entfernte Wartungszentrale (1000) übermittelt wird und/oder dass mindestens ein erfasstes Sensorsignal bzw. mindestens ein ausgewertetes Sensorsignal bzw. mindestens eine Wartungsinformation mit der Meldung an eine entfernte Wartungszentrale (1000) übermittelt wird.

## Claims

1. Elevator system (100) comprising a device (10) for detecting multiple sensor signals, wherein the device (10) is mounted on at least one car (20, 21) or at least one counterweight of the elevator installation (100), and the device (10) comprises at least one processor (1) and at least one computer-readable data memory (2) in at least one device housing (11), **characterized in that** a first sensor (5, 5') is a position sensor, a velocity sensor, or an acceleration sensor arranged in and/or on the device housing (11); that the processor (1) is configured to load at least one computer program means from the computer-readable data memory (2) via at least one signal line (8), and to execute the computer programto evaluate the transmitted first sensor signals, to load at least one reference value via the signal line (8) from the computer-readable data memory (2), to compare at least one maintenance information with the at least one reference value, to generate at least one alarm message in the event of a negative comparison result, and to generate at least one availability message in the event of a positive comparison result.

2. Elevator installation (100) according to claim 1, **characterized in that** the first sensor (5, 5') detects the movement of the car (20, 21) or the counterweight; that a position sensor detects positions of the car (20, 21) or the counterweight; that a velocity sensor detects velocities of the car (20, 21) or the counterweight, or that an acceleration sensor detects accelerations and/or vibrations of the car (20, 21) or the counterweight.

3. An elevator installation (100) according to one of claims 1 or 2, **characterized in that** the device (10) comprises a second sensor (6, 6') which is a camera, a noise level sensor, a light sensor, an infrared sensor, a motion sensor, or a smoke sensor; and that the second sensor (6, 6') is arranged in and/or on the device housing (11).

4. Elevator installation (100) according to one of the preceding claims, **characterized in that** the second sensor (6, 6') detects at least one interior of the shaft (S20, S21) or at least one end of the shaft (S20, S21).

5. Elevator installation (100) according to any one of claims 1 to 4, **characterized in that** the device (10) comprises at least one communication interface (7) arranged in and/or on the device housing (11), and that the communication interface (7) detects further sensor signals from at least one sensor arranged outside the device housing (11).

6. Elevator installation (100) according to any one of claims 1 to 5, **characterized in that** the device (10) comprises at least one communication module (3) arranged in and/or on the device housing (11); and that the communication module (3) transmits and/or receives at least one message in at least one network (12).

7. Method for maintaining an elevator installation (100) comprising a device (10) mounted on at least one car (20, 21) or at least one counterweight for detecting multiple sensor signals, comprising at least one processor (1) and at least one computer-readable data memory (2) in at least one device housing (11), wherein a first sensor (5, 5') is a position sensor, a velocity sensor, or an acceleration sensor, **characterized in that** first sensor signals from the first sensor (5, 5'), which is arranged in and/or on the device housing (11), are transmitted via at least one signal line (8) to the processor (1) and/or the computer-readable data memory (2);
that at least one computer program means is loaded from the computer-readable data memory (2) into the processor (1) via at least one signal line (8);
that, in a first method step, the transmitted first sensor signals are evaluated by the computer program means;
that at least one maintenance piece of information is compared by the computer program means with at least one reference value;
that the at least one reference value is loaded via the signal line (8) from the computer-readable data memory (2) into the processor (1);
that, in the event of a negative comparison result from the computer program, at least one alarm message is generated; and
that, in the event of a positive comparison result from the computer program means, at least one availability message is generated .

8. Method according to claim 7, **characterized in that** the device (10) comprises a second sensor (6, 6') which is a camera, a noise level sensor, a light sensor, an infrared sensor, or a motion sensor; and that second sensor signals from the second sensor (6, 6'), which is arranged in and/or on the device housing (11), are transmitted via at least one signal line (8) to the processor (1) and/or the computer-readable data memory (2).

9. Method according to claim 8, **characterized in that** the device (10) comprises at least one communication interface (7), the communication interface (7) is arranged in and/or on the device housing (11), and that further sensor signals from at least one sensor arranged outside the device housing (11) are detected via the communication interface (7) and transmitted via at least one signal line (8) to the processor (1) and/or the computer-readable data memory (2).

10. A method according to claim 9, **characterized in that**, in a second method step, the transmitted second sensor signals are evaluated by the computer program means, and that, in a further method step, the transmitted further sensor signals are evaluated by the computer program means.

11. A method according to claim 10, **characterized in that** the device (10) comprises at least one communication module (3); and **in that** at least one message is transmitted and/or received in at least one network (12) using the communication module (3).

12. A method according to claim 11, **characterized in that** the processor (1) is connected to the communication module (3) via at least one signal line (8); that the alarm message or the availability message is transmitted from the processor (1) to the communication module (3) via the signal line (8); and that the transmitted alarm message or availability message is transmitted via the communication module (3) in the network (12).

13. A method according to claim 12, **characterized in that** the message is transmitted in the network (12) to at least one maintenance center at a distance (1000) and/or that at least one detected sensor signal or at least one evaluated sensor signal or at least one piece of maintenance information is transmitted with the message to a maintenance center at a distance (1000).

## Revendications

1. Installation d'ascenseur (100) comprenant un dispositif (10) destiné à détecter plusieurs signaux de capteurs, le dispositif (10) étant monté sur au moins une cabine (20, 21) ou sur au moins un contrepoids de l'installation d'ascenseur (100) et que le dispositif (10) comprend au moins un processeur (1) et au moins une mémoire de données lisible par ordinateur (2) dans au moins un boîtier de dispositif (11), **caractérisée en ce qu'**un premier capteur (5, 5') est un capteur de position, un capteur de vitesse ou un capteur d'accélération, qui est disposé dans et/ou sur le boîtier (11) du dispositif ; que le processeur (1) est conçu pour charger au moins un moyen de programme informatique à partir de la mémoire de données lisible par ordinateur (2) via au moins une ligne de signal (8), et pour exécuter le programme informatiqueafin d'évaluer les premiers signaux de capteur transmis, de charger au moins une valeur de référence depuis la mémoire de données lisible par ordinateur (2) via la ligne de signal (8), de comparer au moins une information de maintenance à ladite au moins une valeur de référence, de générer au moins un message d'alarme en cas de résultat de comparaison négatif, et de générer au moins un message de disponibilité en cas de résultat de comparaison positif.

2. Installation d'ascenseur (100) selon la revendication 1, **caractérisée en ce que** le premier capteur (5, 5') détecte le déplacement de la cabine (20, 21) ou du contrepoids ; **en ce qu'**un capteur de position détecte les positions de la cabine (20, 21) ou du contrepoids ; **en ce qu'**un capteur de vitesse détecte les vitesses de la cabine (20, 21) ou du contrepoids, ou qu'un capteur d'accélération détecte les accélérations et/ou les vibrations de la cabine (20, 21) ou du contrepoids.

3. Installation d'ascenseur (100) selon l'une des revendications 1 ou 2, **caractérisée en ce que** le dispositif (10) comporte un deuxième capteur (6, 6') qui est une caméra, un capteur de niveau sonore, un capteur de lumière, un capteur infrarouge, un capteur de mouvement ou un capteur de fumée ; et **en ce que** le deuxième capteur (6, 6') est disposé à l'intérieur et/ou sur le boîtier (11) du dispositif.

4. Installation d'ascenseur (100) selon l'une des revendications précédentes, **caractérisée en ce que** le deuxième capteur (6, 6') détecte au moins l'intérieur de la cage (S20, S21) ou au moins une extrémité de la cage (S20, S21).

5. Installation d'ascenseur (100) selon l'une des revendications 1 à 4, **caractérisée en ce que** le dispositif (10) comporte au moins une interface de communication (7) qui est disposée dans et/ou sur le boîtier du dispositif (11), et **en ce que** l'interface de communication (7) détecte d'autres signaux de capteur ( ) provenant d'au moins un capteur disposé à l'extérieur du boîtier du dispositif (11).

6. Installation d'ascenseur (100) selon l'une des revendications 1 à 5, **caractérisée en ce que** le dispositif (10) comporte au moins un module de communication (3) qui est disposé dans et/ou sur le boîtier (11) du dispositif ; et **en ce que** le module de communication (3) transmet et/ou reçoit au moins un message dans au moins un réseau (12).

7. Procédé de maintenance d'une installation d'ascenseur (100) comprenant un dispositif (10) monté sur au moins une cabine (20, 21) ou au moins un contrepoids pour détecter plusieurs signaux de capteurs, comprenant au moins un processeur (1) et au moins une mémoire de données lisible par ordinateur (2) dans au moins un boîtier de dispositif (11), dans lequel un premier capteur (5, 5') est un capteur de position, un capteur de vitesse ou un capteur d'accélération, **caractérisé en ce que** les premiers signaux de capteur provenant du premier capteur (5, 5'), qui est disposé dans et/ou sur le boîtier (11) du dispositif, sont transmis au processeur (1) et/ou à la mémoire de données lisible par ordinateur (2) via au moins une ligne de signal (8) ;
qu'au moins un moyen de programme informatique est chargé depuis la mémoire de données lisible par ordinateur (2) vers le processeur (1) via au moins une ligne de signal (8) ;
que, dans une première étape du procédé, les premiers signaux de capteur transmis sont évalués par le moyen de programme informatique ;
qu'au moins une information de maintenance est comparée par le moyen de programme informatique à au moins une valeur de référence ;
que ladite au moins une valeur de référence est chargée via la ligne de signal (8) depuis la mémoire de données lisible par ordinateur (2) vers le processeur (1) ;
qu'en cas de résultat négatif de la comparaison effectuée par le programme informatique, au moins un message d'alerte est généré ; et
qu'en cas de résultat de comparaison positif, le programme informatique génère au moins un message de disponibilité .

8. Procédé selon la revendication 7, **caractérisé en ce que** le dispositif (10) comporte un deuxième capteur (6, 6') qui est une caméra, un capteur de niveau sonore, un capteur de lumière, un capteur infrarouge ou un capteur de mouvement ; et **en ce que** des seconds signaux de capteur provenant du second capteur (6, 6'), qui est disposé dans et/ou sur le boîtier (11) du dispositif, sont transmis au processeur (1) et/ou à la mémoire de données lisible par ordinateur (2) via au moins une ligne de signal (8).

9. Procédé selon la revendication 8, **caractérisé en ce que** le dispositif (10) comporte au moins une interface de communication (7), l'interface de communication (7) est disposée dans et/ou sur le boîtier (11) du dispositif, et **en ce que**, via l'interface de communication (7), d'autres signaux de capteur provenant d'au moins un capteur disposé à l'extérieur du boîtier (11) du dispositif sont captés et transmis via au moins une ligne de signal (8) au processeur (1) et/ou à la mémoire de données lisible par ordinateur (2).

10. Procédé selon la revendication 9, **caractérisé en ce que**, dans une deuxième étape du procédé, les deuxièmes signaux de capteur transmis sont évalués par le moyen de programme informatique et **en ce que**, dans une autre étape du procédé, les autres signaux de capteur transmis sont évalués par le moyen de programme informatique.

11. Procédé selon la revendication 10, **caractérisé en ce que** le dispositif (10) comporte au moins un module de communication (3) ; et **en ce qu'**au moins un message est transmis et/ou reçu dans au moins un réseau (12) à l'aide du module de communication (3).

12. Procédé selon la revendication 11, **caractérisé en ce que** le processeur (1) est relié au module de communication (3) par au moins une ligne de signal (8) ; **en ce que** le message d'alarme ou le message de disponibilité est transmis par le processeur (1) au module de communication (3) via la ligne de signal (8) ; et **en ce que** le message d'alarme ou le message de disponibilité transmis est acheminé avec le module de communication (3) dans le réseau (12).

13. Procédé selon la revendication 12, **caractérisé en ce que** le message est transmis dans le réseau (12) à au moins un centre de maintenance à distance (1000) et/ou **en ce qu'**au moins un signal de capteur détecté ou au moins un signal de capteur évalué ou au moins une information de maintenance est transmis avec le message à un centre de maintenance à distance (1000).
